# EUROPÄISCHE PATENTSCHRIFT

(11) **EP 1 710 343 B1**
(45) Veröffentlichungstag und Bekanntmachung des Hinweises auf die Patenterteilung: **16.07.2008**
(21) Anmeldenummer: 06005396.4
(22) Anmeldetag: 16.03.2006
(51) Int. Cl.: D06F 39/14, D06F 37/28

(54) **Frontbeschickbare Wäschebehandlungsmaschine wie Waschmachine, Wäschetrockner oder Waschtrockner**
Front-loading laundry treatment machine like a washing and/or drying machine
Machine de traitement du linge à chargement frontal, telle qu'une machine à laver et/ou à sécher

(30) Priorität: 04.04.2005 DE 102005015551
(43) Veröffentlichungstag der Anmeldung: 11.10.2006
(73) Patentinhaber: Miele & Cie. KG, 33332 Gütersloh (DE)
(72) Erfinder: Graute, Bernhard, 33397 Rietberg (DE); Hellhake, Wolfgang, 59555 Lippstadt (DE); Eblenkamp, Alfons, 33397 Rietberg (DE)
(74) Vertreter: Bauch, Uwe

(56) Entgegenhaltungen:
- EP-A- 1 285 986
- EP-A- 1 321 558
- DE-A1- 4 030 290
- DE-U1- 20 016 977
- US-B1- 6 256 823

## Beschreibung

Die Erfindung betrifft eine frontbeschickbare Wäschebehandlungsmaschine wie Waschmaschine, Wäschetrockner oder Waschtrockner mit einem Gehäuse, mit einer durch eine Tür verschließbaren überwiegend kreisförmigen Gehäuseöffnung, einem in dem Gehäuse schwingend befestigten Laugenbehälter mit einer darin horizontal drehenden Trommel mit einer überwiegend kreisförmigen Trommelöffnung zum Einbringen oder Herausnehmen von Wäsche und einer Dichtungsmanschette zur rohrförmigen Verbindung zwischen Gehäuseöffnung und Trommelöffnung, wobei die Mittelachse der Gehäuseöffnung gegenüber der Mittelachse der Trommelöffnung höher angeordnet ist.

Bekannte Wäschebehandlungsmaschinen mit frontseitiger Befüllungsöffnung haben eine mit der Trommelöffnung fluchtende Gehäuseöffnung. Um die Beladung zu vereinfachen, werden seit einiger Zeit von einigen Herstellern Wäschebehandlungsmaschinen mit einer vergrößerten Beladungsöffnung, auch Bullauge genannt, angeboten. Hinsichtlich der Trommelöffnung sind jedoch Grenzen gesetzt, damit sich während der Wäschebewegung nicht allzu viele Wäschestücke aus der bewegten Trommel in Richtung Bullauge oder Faltenbalg absetzen. Dieses Risiko ist immer dann besonders hoch, wenn der verbleibende Ring zwischen Trommelöffnung und Trommelmantel zu schmal ist.

Um die Zugänglichkeit zu verbessern, ist beispielhaft eine Lösung aus der europäischen Patentschrift EP 1 285 986 B1 bekannt. Hierbei ist die Mittelachse der Gehäuseöffnung gegenüber der Mittelachse der Trommelöffnung in der Höhe versetzt angeordnet. Diese Lösung vermag zwar eine Verbesserung hinsichtlich des Einblicks in die Trommel bereitzustellen, jedoch ist die Zugänglichkeit der Trommel durch die recht verengte Einfüllöffnung immer noch verbesserungswürdig. Eine weitere Lösung in dieser Patentschrift ist die leicht geneigte Anordnung des Aggregats, wodurch die Trommelöffnung leicht nach oben gerichtet ist. Diese Lösung vermag auch nicht vollständig zu überzeugen, da der Einblick nur in Richtung gegenüberliegende Trommelkappe erweitert wird. Der Einblick in den vorderen Bereich der Trommel wird nicht erweitert.

Aus der Patentschrift US 6,256,823 B1 ist ebenfalls eine frontbeschickbare Waschmaschine bekannt, bei der die Gehäuseöffnung gegenüber der Trommelöffnung in der Höhe nach oben versetzt angeordnet ist. Um zu verhindern, dass Wäschestücke zwischen Türschauglas und Dichtungsmanschette gelangen, sind im unteren Bereich der Dichtungsmanschette axial gesehen mehrfach hintereinander Stege angeformt oder befestigt. Die Stege erschweren jedoch ein Gleiten der Wäsche entlang der Dichtungsmanschette beim Be- oder Entladen der Trommel.

Aus der DE 200 16 977 U1 ist eine elliptische Gehäuseöffnung bekannt, die sowohl die Zugänglichkeit des Trommelinneren verbessert als auch den Einblick. Diese Lösung ist jedoch nur dann anzuwenden, wenn designästhetische Gründe dies zulassen. Die Tür erfordert hinsichtlich der Formgebung und der Ausrichtung bei der Montage eine sehr genaue Maßhaltigkeit, da geringe Abweichungen in der Position die Dichtigkeit beeinträchtigen könnten. Auch die Montage der Dichtungsmanschette an der Vorderwand erfordert eine sehr genaue Ausrichtung, da eine leichte Verdrehung die vorgesehene Passung verhindern würde.

Aus der DE 40 30 290 A1 ist es bekannt, die Gehäuseöffnung bei einem Wäschetrockner zu vergrößern. Hierbei ist jedoch erkannt worden, dass die vergrößerte Gehäuseöffnung, die nahe an der tiefsten Stelle der Trommel-Innenfläche angeordnet ist, das Beladen und Entladen nachteilig beeinflusst. Es kann hierbei vorkommen, dass vereinzelte Wäschestücke aus der Trommel herausfallen.

Der Erfindung stellt sich somit die Aufgabe, eine Wäschebehandlungsmaschine bereitzustellen, die auf einfache Weise eine verbesserte Zugänglichkeit zum Trommelinneren beim Be- oder Entladen gewährleistet.

Erfindungsgemäß wird dieses Problem durch eine Wäschebehandlungsmaschine mit den Merkmalen des unabhängigen Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass der Benutzer in einer bequemen Haltung die Trommel mit Wäsche befüllen oder entladen kann. Ein weiterer Vorteil ist, dass ein sehr guter Einblick in die Trommel das Absuchen von versteckten Wäschestücken wesentlich erleichtert.

Dies wird bei einer frontbeschickbaren Wäschebehandlungsmaschine wie Waschmaschine, Wäschetrockner oder Waschtrockner mit einem Gehäuse und einer in darin drehbar angeordneten Trommel mit einer wenigstens annähernd horizontalen Drehachse dadurch erreicht, dass das Gehäuse eine durch eine Tür verschließbare im wesentlichen kreisförmige Gehäuseöffnung enthält, die gegenüber der stirnseitig angeordneten und um die Drehachse angeordnete ebenfalls kreisförmige Trommelöffnung parallel versetzt höher angeordnet ist. Dadurch, dass die Gehäuseöffnung einen ersten Durchmesser und die Trommelöffnung einen zweiten Durchmesser hat, wobei der erste Durchmesser größer ist als der zweite Durchmesser, kann eine Bedienperson bequem mit beiden Armen gleichzeitig in das Innere der Trommel greifen, um beispielsweise fertig gewaschene Wäschestücke aus der Trommel herauszunehmen.

In einer optisch vorteilhaften Ausführungsform ist die Mittelachse der Gehäuseöffnung parallel zur Drehachse der Trommel bzw. der Mittelachse der Trommelöffnung angeordnet.

In einer weiteren vorteilhaften Ausführungsform ist die Mittelachse nur einen Betrag höher angeordnet, dass der untere Rand der Gehäuseöffnung im wesentlichen mit dem unteren Rand der Trommelöffnung horizontal fluchtet. Der obere Rand der Gehäuseöffnung liegt dadurch deutlich höher, als der obere Rand der Trommelöffnung. Das Entnehmen der Wäschestücke aus dem Trommelinneren bietet sich dadurch sehr bequem an, da sie nicht über den Trommelkappenrand hinaus in die Höhe bewegt werden müssen. Dies gilt auch für die verbleibende lichte Gehäuseöffnung für Waschmaschinen oder Waschtrockner, in denen eine Dichtungsmanschette mit öffnungsverkleinernden umlaufenden Dichtlippen verwendet wird.

In einer zweckmäßigen Ausführung ist der Durchmesser der Gehäuseöffnung um den Faktor 1,05 bis 1,3 größer als der Durchmesser der Trommelöffnung ausgebildet. Bei einer vorgegebenen Trommelöffnung mit einem Durchmesser von ca. 30 cm ergibt dies einen Durchmesser für die Türöffnung von ca. 32 cm. Damit wird eine gute Zugänglichkeit in das Trommelinneren sowie eine ansprechende Optik gewährleistet.

In einer weiteren zweckmäßigen Ausführung ist die Gehäuseöffnung gegenüber der Vertikalen geneigt ausgebildet. Somit können Vorgaben hinsichtlich des Designs erfüllt werden, wobei die Zugänglichkeit und der Einblick in das Trommelinnere verbessert wird. Als vorteilhaft hinsichtlich der Bautiefe des Geräts haben sich für die Neigung Winkelmaße in einem Bereich zwischen 5 und 10 Grad erwiesen.

Für Waschmaschinen oder Waschtrockner ist es üblich, die Gehäuseöffnung mit der Laugenbehälteröffnung durch eine Dichtungsmanschette zu verbinden. Das Trommelinnere ist von der Gehäuseöffnung durch die Dichtungsmanschette hindurch erreichbar.

In einer zweckmäßigen Ausführung weist die Dichtungsmanschette zwischen Gehäuseöffnung und Trommelöffnung einen ebenen rohrförmigen Verbindungsabschnitt auf. Dieser Verbindungsabschnitt bildet im wesentlichen einen sanft verlaufenden Übergang von der größeren Gehäuseöffnung zur parallel tiefer angeordneten kleineren Trommelöffnung. Aus diesem Grunde entspricht der ebene rohrförmige Verbindungsabschnitt im wesentlichen der geometrischen Grundform eines schiefen Kegelstumpfes.

Ein Ausführungsbeispiel der Erfindung ist in den Zeichnungen rein schematisch dargestellt und wird nachfolgend näher beschrieben. Es zeigen:
- Fig. 1: eine Wäschebehandlungsmaschine in der Seitenansicht,
- Fig. 2: eine Wäschebehandlungsmaschine in der Vorderansicht und
- Fig. 3: eine Wäschebehandlungsmaschine in der Draufsicht.

In der Seitenansicht gemäß Fig. 1 ist eine frontbeschickbare Wäschebehandlungsmaschine 1 mit einem Gehäuse 3 und einer Trommel 7 dargestellt. Hierbei ist zwar als Wäschebehandlungsmaschine 1 eine Waschmaschine 2 oder ein Waschtrockner aufgezeigt, die folgenden Erläuterungen gelten ebenso für einen nicht dargestellten Wäschetrockner, welcher gegenüber einer Waschmaschine 2 oder einem Waschtrockner 2 keine Dichtungsmanschette 18 und keinen Laugenbehälter 16 enthält. Das Gehäuse 3 enthält eine Vorderwand 4 mit einer Gehäuseöffnung 6, die einen Durchgriff über die Trommelöffnung 9 zum Inneren der Trommel 7 gewährleistet. Dies ist für das Beladen der Trommel 7 mit Wäschestücken oder das Entnehmen von Wäschestücken aus der Trommel 7 notwendig. Die Drehachse 11 der Trommel ist horizontal ausgeführt. Die Mittelachse 10 der Gehäuseöffnung 6 ist ebenfalls horizontal angeordnet, jedoch achsparallel nach oben versetzt bzw. höher angeordnet. Der Durchmesser dg der Gehäuseöffnung 6 ist größer als der Durchmesser dt der Trommelöffnung 9. Dadurch, dass die Mittelachse 10 der Gehäuseöffnung gegenüber der Drehachse der Trommel 11 höher angeordnet ist, ergibt sich bei der dargestellten Ausführungsform eine nach oben hin orientierte Be- und Entladungsrichtung. Die nach oben aufgeweitete Gehäuseöffnung 6 erlaubt einer Bedienperson einen vergrößerten Winkel 22 für den Einblick in die Trommel 7, so dass nahezu der gesamte unten liegende Bereich 23 des Trommelmantels in seiner Tiefe überblickt werden kann.

Wie weiter in der Fig. 1 dargestellt, ist der Verlauf zwischen dem oberen Rand 14 der Trommelöffnung 9 und dem oberen Rand 12 der Gehäuseöffnung 6 durch die obere Verlaufsline 20 verdeutlicht. Der Verlauf zwischen dem unteren Rand 15 der Trommelöffnung 9 und dem unteren Rand 13 der Gehäuseöffnung 6 ist durch die untere Verlaufsline 21 dargestellt. Die untere Verlaufslinie 21 ist nahezu horizontal bzw. ist nur geringfügig ansteigend, wodurch verdeutlicht ist, dass der untere Rand 13 der Gehäuseöffnung 6 nur geringfügig höher angeordnet ist, als der untere Rand 15 der Trommelöffnung 9. Eine fluchtende Anordnung des unteren Randes 13 der Gehäuseöffnung mit dem unteren Rand 15 der Trommelöffnung ist in einer nicht dargestellten Ausführungsform ebenfalls denkbar. Bei beiden Ausführungsformen müssen die Wäschestücke beim Entnehmen aus dem Inneren der Trommel 7 nicht oder nur geringfügig in die Höhe gehoben werden.

Die obere Verlaufslinie 20 verdeutlicht, dass der obere Rand 12 der Gehäuseöffnung 6 deutlich oberhalb des oberen Randes 14 der Trommelöffnung 9 angeordnet ist. Hierdurch wird gewährleistet, dass der Einblick von oben in einem für die Bedienperson bequemen Abstand nicht durch den oberen Rand 12 der Gehäuseöffnung 6 verstellt oder beeinträchtigt wird.

In einer nicht dargestellten Ausführungsform ist es denkbar, die Drehachse der Trommel 11 gegenüber der Horizontalen geneigt anzuordnen. Es ist für weitere Ausführungsformen möglich, die Mittelachse 10 der Gehäuseöffnung 6 zur Horizontalen parallel oder ebenfalls geneigt oder achsparallel mit einer geneigten Drehachse 11 der Trommel 7 auszubilden.

Die Vorderansicht gemäß Fig. 2 verdeutlicht die achsparallele Anordnung der Trommel 7 bzw. Trommelöffnung 9 zur Gehäuseöffnung 6. Die Tür 5 ist im wesentlichen kreisförmig ausgebildet, wodurch ein optisch vorteilhaftes Erscheinungsbild erreicht wird.

Die Fig. 3 verdeutlicht, dass der Durchmesser dg der Gehäuseöffnung 6 größer ist, als der Durchmesser dt der Trommelöffnung 9, wobei die beiden Öffnungen von oben gesehen im wesentlichen miteinander fluchten. Durch die größere Gehäuseöffnung 6 ist es für eine Bedienperson möglich, bequem mit beiden Armen in das Innere der Trommel 7 zu fassen, wodurch das Entnehmen der Wäschestücke aus dem Inneren der Trommel 7 erleichtert wird. Dies wird ebenso dadurch erreicht, dass der projizierte Verlauf des Durchmessers dt der Trommelöffnung dt zum Durchmesser dg der Gehäuseöffnung einen Winkel w aufweist, Hierbei ist es besonders vorteilhaft, dass die Trommelöffnung 9 nicht vergrößert werden muss. Der verbleibende stirnseitige Ring der Trommelkappe 8, dessen Breite sich im wesentlichen aus der Differenz zwischen Trommeldurchmesser dm und Durchmesser dt der Trommelöffnung 9 ergibt, erhält somit eine Breite, die mit hoher Zuverlässigkeit ein Austreten von Wäschestücken aus dem Inneren der Trommel 7 während des Waschvorgangs verhindert.

Für Wäschebehandlungsmaschinen 1 mit 5 bis 6 Kg Wäsche, wie sie zur Zeit im Haushaltsbereich verbreitet sind, ist es zweckmäßig, den Durchmesser dg der Gehäuseöffnung 6 gegenüber dem Durchmesser dt der Trommelöffnung 9 um den Faktor 1,05 bis 1,3 größer auszuführen. Bei einem vorgegebenen Durchmesser dt für die Trommelöffnung 9 von ca. 30 cm ergibt sich für den Durchmesser dg der Gehäuseöffnung 6 ein Durchmesser von ca. 31,5 bis 39 cm.

Eine Ausführungsform für eine Waschmaschine 2 oder einen Waschtrockner 2 ist aus der Fig. 1 ersichtlich. Für eine Waschmaschine 2 oder einen Waschtrockner 2 ist die Trommel 7 innerhalb eines Laugenbehälters 16 drehbar angeordnet. In diesem Beispiel hat der Laugenbehälter 16 axial eine im wesentlichen horizontale Ausrichtung, ebenso hat die Drehachse 11 der Trommel 7 eine im wesentlichen axiale Ausrichtung. Bei einer frontbeschickbaren bzw. stirnseitig beschickbaren Waschmaschine 2 oder einem Waschtrockner 2 ist es üblich, eine Dichtungsmanschette 18 zwischen Gehäuseöffnung 6 und Laugenbehälteröffnung 17 anzuordnen. Die Trommelöffnung 9 ist in dieser Ausführung auf der Achse der Laugenbehälteröffnung 17 platziert, wobei der Durchmesser dt der Trommelöffnung 9 kleiner ist, als der Durchmesser der Laugenbehälteröffnung 17. Die Dichtungsmanschette 18 ist so geformt, dass sie einen Übergang zwischen Gehäuseöffnung 6 und Trommelöffnung 9 bereitstellt. In dieser Ausführung hat die Dichtungsmanschette 18 einen rohrförmigen Verbindungsabschnitt 19, der im wesentlichen der Form eines schiefen Kegelstumpfes entspricht. Die Grundfläche des schiefen Kegelstumpfes wird durch die Fläche der kreisförmigen Gehäuseöffnung 6 gebildet. Die Fläche des Kegelstumpfendes wird durch die Fläche der kreisförmigen Trommelöffnung 9 gebildet. Bei einem Wäschetrockner ohne Dichtungsmanschette ergibt der projizierte Verlauf einer Verbindung zwischen dem Umfang der Gehäuseöffnung 6 und dem Umfang der Trommelöffnung 9 die Form eines schiefen Kegelstumpfes.

### Bezugszeichenliste

- 1: Wäschebehandlungsmaschine
- 2: Waschmaschine oder Waschtrockner
- 3: Gehäuse
- 4: Vorderwand
- 5: Tür
- 6: Gehäuseöffnung
- 7: Trommel
- 8: Trommelkappe
- 9: Trommelöffnung
- 10: Mittelachse der Gehäuseöffnung
- 11: Mittelachse der Trommelöffnung, Drehachse der Trommel
- 12: Oberer Rand der Gehäuseöffnung
- 13: Unterer Rand der Gehäuseöffnung
- 14: Oberer Rand der Trommelöffnung
- 15: Unterer Rand der Trommelöffnung
- 16: Laugenbehälter
- 17: Laugenbehälteröffnung
- 18: Dichtungsmanschette
- 19: Rohrförmiger Verbindungsabschnitt
- 20: Obere Verlaufslinie
- 21: Untere Verlaufslinie
- 22: Einblickwinkel
- 23: Sichtbarer Bereich

## Patentansprüche

1. Frontbeschickbare Wäschebehandlungsmaschine (1) wie Waschmaschine, Wäschetrockner oder Waschtrockner mit einem Gehäuse (3), mit einer durch eine Tür (5) verschließbaren im wesentlichen kreisförmigen Gehäuseöffnung (6), einer in dem Gehäuse (3) drehbar angeordneten Trommel (7) mit einer wenigstens annähernd horizontalen Drehachse (11) wobei die Trommel (7) eine stirnseitig angeordnete, im wesentlichen kreisförmige Trommelöffnung (9) zum Einbringen oder Herausnehmen von Wäsche enthält, wobei die Mittelachse (10) der Gehäuseöffnung (6) gegenüber der Drehachse (11) der Trommel höher angeordnet ist,
**dadurch gekennzeichnet,**
**dass** die Gehäuseöffnung (6) einen ersten Durchmesser (dg) und die Trommelöffnung (9) einen zweiten Durchmesser (dt) hat, wobei der erste Durchmesser (dg) größer ist als der zweite Durchmesser (dt).

2. Frontbeschickbare Wäschebehandlungsmaschine (1) nach Anspruch 1,
**dadurch gekennzeichnet,**
**dass** die Mittelachse (10) der Gehäuseöffnung parallel zur Mittelachse (11) der Trommelöffnung (9) angeordnet ist.

3. Frontbeschickbare Wäschebehandlungsmaschine (1) nach Anspruch 1,
**dadurch gekennzeichnet,**
**dass** der untere Rand der Gehäuseöffnung (13) im wesentlichen fluchtend mit dem unteren Rand der Trommelöffnung (15) angeordnet ist.

4. Frontbeschickbare Wäschebehandlungsmaschine (1) nach Anspruch 1,
**dadurch gekennzeichnet,**
**dass** der Durchmesser (dg) der Gehäuseöffnung um den Faktor 1,05 bis 1,3 größer ist, als der Durchmesser (dt) der Trommelöffnung.

5. Frontbeschickbare Wäschebehandlungsmaschine (1) nach Anspruch 4,
**dadurch gekennzeichnet,**
**dass** der Durchmesser (dg) der Gehäuseöffnung (6) 32 cm und der Durchmesser (dt) der Trommelöffnung (9) 30 cm beträgt.

6. Frontbeschickbare Wäschebehandlungsmaschine (1) nach einem der Ansprüche 1 bis 5,
**dadurch gekennzeichnet,**
**dass** die Gehäuseöffnung (6) gegenüber der Vertikalen geneigt ausgebildet ist.

7. Frontbeschickbare Wäschebehandlungsmaschine () nach Anspruch 6,
**dadurch gekennzeichnet,**
**dass** die Neigung der Gehäuseöffnung (6) gegenüber der Vertikalen in einem Winkel ausgebildet ist, der in einem Bereich zwischen 5 und 10 Grad liegt.

8. Frontbeschickbare Wäschebehandlungsmaschine (2) nach Anspruch 1,
**dadurch gekennzeichnet,**
**dass** die Wäschebehandlungsmaschine eine Waschmaschine (2) oder ein Waschtrockner ist, umfassend eine Dichtungsmanschette (18) zur Verbindung zwischen Gehäuseöffnung (6) und Laugenbehälteröffnung (17), wobei die Trommelöffnung (9) von der Gehäuseöffnung (6) durch die Dichtungsmanschette (18) hindurch erreichbar ist.

9. Frontbeschickbare Waschmaschine (2) oder Waschtrockner (2) nach Anspruch 8,
**dadurch gekennzeichnet,**
**dass** die Dichtungsmanschette (18) im Verlauf zwischen Gehäuseöffnung (6) und Trommelöffnung (9) einen ebenen rohrförmigen Verbindungsabschnitt (19) aufweist.

10. Frontbeschickbare Waschmaschine (2) oder Waschtrockner (2) nach Anspruch 9,
**dadurch gekennzeichnet,**
**dass** der ebene rohrförmige Verbindungsabschnitt (19) im wesentlichen der Form eines schiefen Kegelstumpfes entspricht.

## Claims

1. Front-loadable laundry treating machine (1), such as a washing machine, laundry dryer or washer-dryer, said machine having a housing (3) provided with a substantially circular housing opening (6), which is closable by a door (5), a drum (7), which is rotatably disposed in the housing (3) and has an at least approximately horizontal axis of rotation (11), the drum (7) including a substantially circular drum opening (9), disposed at the front end, for the introduction or removal of laundry, and the central axis (10) of the housing opening (6) being disposed higher than the axis of rotation (11) of the drum, **characterised in that** the housing opening (6) has a first diameter (dg), and the drum opening (9) has a second diameter (dt), the first diameter (dg) being greater than the second diameter (dt).

2. Front-loadable laundry treating machine (1) according to claim 1, **characterised in that** the central axis (10) of the housing opening is disposed parallel to the central axis (11) of the drum opening (9).

3. Front-loadable laundry treating machine (1) according to claim 1, **characterised in that** the lower edge of the housing opening (13) is disposed so as to be substantially in alignment with the lower edge of the drum opening (15).

4. Front-loadable laundry treating machine (1) according to claim 1, **characterised in that** the diameter (dg) of the housing opening is greater, by a factor of 1.05 to 1.3, than the diameter (dt) of the drum opening.

5. Front-loadable laundry treating machine (1) according to claim 4, **characterised in that** the diameter (dg) of the housing opening (6) is 32 cm, and the diameter (dt) of the drum opening (9) is 30 cm.

6. Front-loadable laundry treating machine (1) according to one of claims 1 to 5, **characterised in that** the housing opening (6) is configured so as to be inclined relative to the vertical.

7. Front-loadable laundry treating machine (1) according to claim 1, **characterised in that** the inclination of the housing opening (6) relative to the vertical is at an angle which lies within a range of between 5 and 10 degrees.

8. Front-loadable laundry treating machine (2) according to claim 1, **characterised in that** the laundry treating machine is a washing machine (2) or a washer-dryer, including a sealing collar (18) for the connection between the housing opening (6) and the washing liquid container opening (17), the drum opening (9) being reachable from the housing opening (6) through the sealing collar (18).

9. Front-loadable washing machine (2) or washer-dryer (2) according to claim 8, **characterised in that** the sealing collar (18) has a flat, tubular connecting portion (19) in the path between the housing opening (6) and the drum opening (9).

10. Front-loadable washing machine (2) or washer-dryer (2) according to claim 9, **characterised in that** the flat, tubular connecting portion (19) corresponds substantially to the shape of a sloping truncated cone.

## Revendications

1. Machine de traitement du linge à chargement frontal (1) telle que lave-linge, sèche-linge ou lave-linge séchant avec un carter (3), avec une ouverture de carter (6) essentiellement circulaire pouvant être fermée par une porte (5), un tambour (7) monté tournant dans le carter (3) avec un axe de rotation (11) au moins approximativement horizontal, le tambour (7) contenant une ouverture de tambour (9) essentiellement circulaire disposée frontalement pour introduire ou sortir du linge, l'axe médian (10) de l'ouverture de carter (6) étant disposé plus haut que l'axe de rotation (11) du tambour,
**caractérisée en ce**
**que** l'ouverture de carter (6) a un premier diamètre (dg) et l'ouverture de tambour (9) a un deuxième diamètre (dt), le premier diamètre (dg) étant plus grand que le deuxième diamètre (dt).

2. Machine de traitement du linge à chargement frontal (1) selon la revendication 1,
**caractérisée en ce**
**que** l'axe médian (10) de l'ouverture de carter est disposé parallèlement à l'axe médian (11) de l'ouverture de tambour (9).

3. Machine de traitement du linge à chargement frontal (1) selon la revendication 1,
**caractérisée en ce**
**que** le bord inférieur de l'ouverture de carter (13) est disposé essentiellement en alignement avec le bord inférieur de l'ouverture de tambour (15).

4. Machine de traitement du linge à chargement frontal (1) selon la revendication 1,
**caractérisée en ce**
**que** le diamètre (dg) de l'ouverture de carter est plus grand d'un facteur 1,05 à 1,3 que le diamètre (dt) de l'ouverture de tambour.

5. Machine de traitement du linge à chargement frontal (1) selon la revendication 4,
**caractérisée en ce**
**que** le diamètre (dg) de l'ouverture de carter (6) mesure 32 cm et le diamètre (dt) de l'ouverture de tambour (9) 30 cm.

6. Machine de traitement du linge à chargement frontal (1) selon l'une des revendications 1 à 5,
**caractérisée en ce**
**que** l'ouverture de carter (6) est inclinée par rapport à la verticale.

7. Machine de traitement du linge à chargement frontal (1) selon la revendication 1,
**caractérisée en ce**
**que** l'ouverture de carter (6) est inclinée par rapport à la verticale d'un angle compris entre 5 et 10 degrés.

8. Machine de traitement du linge à chargement frontal (2) selon la revendication 1,
**caractérisée en ce**
**que** la machine de traitement du linge est un lave-linge (2) ou un lave-linge séchant comprenant un manchon d'étanchéité (18) pour la liaison entre ouverture de carter (6) et ouverture de cuve de lavage (17), l'ouverture de tambour (9) étant accessible depuis l'ouverture de carter (6) à travers le manchon d'étanchéité (18).

9. Lave-linge (2) ou lave-linge séchant (2) à chargement frontal selon la revendication 8,
**caractérisé en ce**
**que** le manchon d'étanchéité (18) présente une portion de liaison tubulaire plane (19) dans le cours entre ouverture de carter (6) et ouverture de tambour (9).

10. Lave-linge (2) ou lave-linge séchant (2) à chargement frontal selon la revendication 9,
**caractérisé en ce**
**que** la portion de liaison tubulaire plane (19) correspond essentiellement à la forme d'un tronc de cône oblique.
